# FASCICULE DE BREVET EUROPEEN

(11) **EP 0 877 910 B1**
(45) Date de publication et mention de la délivrance du brevet: **25.08.1999**
(21) Numéro de dépôt: 96943153.5
(22) Date de dépôt: 20.12.1996
(51) Int. Cl.: F41J 9/18

(54) **APPAREIL LANCEUR DE CIBLES POUR L'EXERCICE DU TIR AUX ARMES A FEU**
ZIELSCHLEUDER ZUR SCHIESSÜBUNG MIT FEUERWAFFEN
TARGET LAUNCHER APPARATUS FOR SHOOTING EXERCISE WITH FIRE ARMS

(30) Priorité: 29.01.1996 FR 9601244
(43) Date de publication de la demande: 18.11.1998
(73) Titulaire: Laporte Ball Trap S.A., 06410 Biot (FR)
(72) Inventeur: LAPORTE, Jean-Michel, F-06410 Biot (FR); PANARA, Paul, F-06270 Villeneuve-Loubet (FR)
(74) Mandataire: Hautier, Jean-Louis
(86) Numéro de dépôt international: FR9602037
(87) Numéro de publication internationale: WO9728417

(56) Documents cités:
- DE-A- 1 801 549
- FR-A- 2 587 473
- US-A- 3 246 642

## Description

L'invention a pour objet un appareil lanceur de cibles pour l'exercice du tir aux armes à feu.

L'invention s'applique en particulier à lancer des cibles du type "rabbit". Ces cibles ne sont pas destinées à être lancées dans l'air pour être visées et touchées en plein vol, mais elles sont destinées à rouler au sol pour être touchées dans leur course au sol.

A cet effet, ces cibles ou pigeons d'argile pour "rabbit" sont parfaitement circulaires et comportent une large périphérie faisant office de jante qui permet de bien rouler.

L'appareil lanceur imprime aux cibles un mouvement de rotation rapide autour de leur axe. L'appareil lanceur lance des cibles ou "rabbit" en les faisant rouler.

Actuellement, le doublé se développe de plus en plus. Il s'agit d'abattre de deux coups de fusil successifs deux cibles.

Pour le doublé avec des cibles du type "rabbit", il n'est possible qu'avec deux appareils lanceurs disposés l'un à côté de l'autre. Le fait de lancer, avec le même appareil, deux cibles successives n'est pas assez rapide, le laps de temps qui s'écoule entre les deux lancés est trop long. L'utilisation de deux appareils lanceurs présente des inconvénients. L'investissement est onéreux, la manipulation, le transport et le stockage sont multipliés par deux, l'espace occupé sur le pas de tir est également trop grand.

L'invention tend à résoudre tous ces problèmes.

L'appareil lanceur selon l'invention peut lancer un doublé avec un seul lanceur, et un seul et même moteur, chaque bras de lancement est indépendant.

L'état de la technique peut être défini par les brevets suivants :
- *FR-A-2.587.473* : *l'appareil est remarquable, notamment* en ce *qu'il comprend une roue verticale souple montée en rotation au-dessus d'une rampe de lancement dans* laquelle *les cibles sont amenées verticalement une à une. En amont de la roue sont montés deux organes de retenue qui logent les cibles dans la rampe. Ces organes de retenue à action commandée ont pour but, d'une part, de retenir les cibles dans la rampe en amont de la roue et d'autre part, de pousser les cibles une à une vers la roue. La roue happe les cibles une à une et les lance au ras du sol en leur imprimant un mouvement de rotation rapide autour de leur axe.*

L'appareil selon l'invention est principalement destiné à lancer des cibles du type "rabbit".
- *U.S. 3,246,642 : dans un mécanisme animé de la cible, en combinaison avec une cible en forme de disque, ledit mécanisme est caractérisé par le lancement de la cible tout droit dans une direction horizontale prédéterminée, afin de rouler continuellement le long de l'environnement de la cible, ledit lancement est caractérisé par l'impression d'un mouvement de translation jusqu'à la cible et caractérisé par ledit mouvement de translation afin de communiquer une rotation de la cible sur son axe avec une vélocité périphérique au moins égale substantiellement à sa vitesse de translation, ledit lancement est* *caractérisé par le roulement de la cible le long de la rampe tandis que la cible appuie sur ladite rampe étant en forme de courbe, recevant et guidant librement la cible en ayant une partie inférieure conforme à la périphérie de la cible. La profondeur de la courbe étant ajustable pour la réception de disques de différentes tailles.*

Aucun de ces lanceurs ne décrit un appareil permettant de lancer de doublé.

L'appareil lanceur selon l'invention est du type utilisant un moteur, un motoréducteur, un bras d'armement, un ressort d'éjection, un bras d'éjection, il est caractérisé par le fait qu'il comporte un moteur, un réducteur qui anime, par un mouvement pendulaire, une bielle d'armement solidaire d'une ou plusieurs platines d'armement, chaque platine d'armement agit, par une gâchette d'armement, sur un bras d'éjection en bandant le ressort d'éjection, un ergot de blocage commandé par un boîtier électromagnétique libère ou bloque chaque bras d'éjection et ce, afin de commander le déclenchement du tir. Chaque bras d'éjection a son axe de rotation coaxial à l'axe de rotation de la bielle d'armement solidaire du réducteur.

Selon un mode de réalisation particulier, le moteur est disposé verticalement avec, dans son prolongement, le réducteur, perpendiculairement à l'axe longitudinal dudit réducteur, une bielle d'armement est issue de chaque côté dudit réducteur solidaire chacune d'une platine d'armement, animée du même mouvement pendulaire d'environ 180°.

Chaque platine d'armement est équipée d'une gâchette d'armement, montée sur un axe d'articulation munie d'un ressort de rappel et d'une butée animée par le mouvement pendulaire de la bielle d'armement, l'extrémité de la gâchette vient pousser le doigt d'armement du bras d'éjection pour le faire tourner en bandant le ressort d'éjection et ce, jusqu'à ce que ledit doigt dépasse l'axe de rotation du bras d'éjection, un ergot de blocage bloque le bras d'éjection dans cette position armée.

Une des deux bielles d'armement est pourvue d'un excentrique avec un dispositif bielle/manivelle qui actionne l'approvisionnement des cibles par deux goulottes dans les bras d'éjection. Chaque bras d'éjection a la forme d'un profilé en U dont les extrémités des pattes du U sont équipées d'un retour qui permet aux cibles de ne pas tomber et de rouler dans le bras d'éjection jusqu'à l'éjection au niveau de l'extrémité opposée à l'axe d'articulation.

La goulotte d'approvisionnement des cibles vient déboucher au niveau de l'extrémité du bras d'éjection qui est opposé à l'axe d'articulation dudit bras d'éjection. La goulotte d'approvisionnement est inclinée, son extrémité inférieure est en pente pour que les cibles puissent sortir de ladite goulotte d'approvisionnement et venir se mettre en place dans le profilé qui fait office de chemin de roulement du bras d'éjection.

Selon un mode de réalisation particulier, le lanceur selon l'invention est pourvu de deux bielles d'armement disposées de part et d'autre du réducteur, chaque bielle, par sa platine d'armement et son mouvement pendulaire, assure l'armement d'un bras d'éjection, chaque bras d'éjection est bloqué, une fois armé, par un ergot de blocage. Le déclenchement du tir est donc indépendant pour chaque bras d'éjection.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue de face de l'appareil lanceur de cibles pour l'exercice du tir aux armes à feu.

La figure 2 est une vue de côté de l'appareil lanceur mettant en évidence le bras d'éjection et la goulotte d'approvisionnement.

La figure 3 est une vue de côté de l'appareil lanceur mettant en évidence le bras d'éjection et le ressort d'éjection ainsi que ses points d'ancrage.

La figure 4 est une vue de côté mettant en évidence le moteur, le réducteur, la bielle d'armement, la platine d'armement, la gâchette d'armement, la butée de la gâchette d'armement, le doigt d'armement du bras d'éjection.

Les figures 5, 6, 7, 8 et 9 représentent schématiquement la cinématique de la platine d'armement, de la gâchette d'armement du bras d'éjection, de sa butée et du doigt d'armement qui lui, est solidaire dudit bras d'éjection.

L'appareil lanceur représenté à la figure 1 est composé des éléments suivants. Dans un châssis 1, sont disposés verticalement un moteur 2 dans lequel et dans le prolongement duquel est placé un réducteur 3.

Issue du réducteur 3 des bielles d'armement 4 et 5 sont animées d'un mouvement pendulaire. Ces bielles sont solidaires, à leur extrémité, d'une platine d'armement 6,7. Ladite platine d'armement est, elle-même, pourvue d'une gâchette d'armement 8,9. Ladite gâchette d'armement 8,9 est équipée d'un ressort de rappel non représenté sur les figures.

Sur la platine d'armement 6,7, une butée 12,13 permet à la gâchette d'armement 8,9 de venir en butée. Ladite gâchette d'armement 8,9 est montée mobile autour d'un axe 31.

Ladite gâchette d'armement 8,9 dans le mouvement pendulaire, animé par les bielles d'armement 4,5, peut venir en contact avec un doigt d'armement 30 disposé en regard et appartenant au bras d'éjection 18,19 (voir les figures 4 à 9).

Les bras d'éjection 18,19 sont alimentés en cible par des goulottes d'approvisionnement 20,21, lesdites goulottes d'approvisionnement sont en plan incliné et réceptionnent les cibles ou "rabbit" 22 qui sont distribuées, de manière connue, par un barillet 23. Ledit barillet 23 est disposé au-dessus du châssis 1 de l'appareil lanceur de cibles.

Le moteur 2 et le réducteur 3 animent, par un mouvement pendulaire, une bielle d'armement 4,5 qui est, elle-même solidaire à son extrémité, d'une platine d'armement 6,7.

Chaque platine d'armement agit, par une gâchette d'armement 8,9, sur un bras d'éjection 18,19 en bandant le ressort d'éjection 24,25.

Un ergot de blocage 26,27 qui fait office de gâchette d'éjection est disposé dans un boîtier électromagnétique 28,29 de déclenchement de tir. Chaque bras d'éjection 18,19 a son axe de rotation qui est coaxial à l'axe de rotation de la bielle d'armement 4,5. Ladite bielle 4,5 d'armement étant elle-même solidaire du réducteur 3.

Comme on peut le voir aisément dans la figure 1, le moteur 2 est disposé verticalement avec, dans son prolongement au niveau de sa partie inférieure, le réducteur 3. Perpendiculairement au réducteur 3, se trouve disposée de part et d'autre de chaque côté, une bielle d'armement 4,5 qui est issue dudit réducteur 3. L'extrémité de chacune de ces bielles d'armement 4,5 est solidaire d'une platine d'armement 6,7. Chaque platine d'armement 6,7 est animée par un même mouvement pendulaire.

Selon un mode de réalisation particulier, ce mouvement pendulaire est d'environ de 180°.

Les figures 4, 5, 6, 7, 8 et 9 permettent de comprendre la coopération qui existe entre la platine d'armement 6,7, la gâchette d'armement 8,9 et le doigt d'armement 30 du bras d'éjection 18,19.

Les figures 4, 5, 6, 7, 8 et 9 mettent en évidence un seul côté de l'appareil lanceur de cibles. Bien entendu, on retrouve les mêmes éléments des deux côtés du réducteur 3 et ce, pour chaque bielle d'armement 4,5 et chaque platine d'armement 6,7.

La figure 4 présente la position dite "position zéro" du réducteur.

La platine d'armement 7, solidaire de l'axe du réducteur 3, a un mouvement pendulaire de 180° d'amplitude.

La figure 5 représente le dispositif après éjection. En pointillé est représentée en trait mixte, la trajectoire du doigt d'armement 30 du bras d'éjection 18. Cette figure 5 met en évidence l'intersection coaxiale axe réducteur 3, axe du bras d'éjection non représenté. La gâchette d'armement 9 est montée articulée autour d'un axe 31, elle est elle-même munie d'un ressort de rappel non représenté, elle comporte également une butée 32.

La figure 3 met en évidence le mouvement d'armement provoqué par le réducteur 3 et sa bielle d'armement 5. La gâchette 9 vient pousser le doigt d'armement 30 du bras d'éjection 18.

La figure 7 met en évidence la position extrême du mouvement pendulaire du réducteur à la position dite position d'armement. Le doigt d'armement 30 a alors dépassé l'axe de rotation du bras d'éjection 18. Le doigt d'armement 30 est en position prête à éjecter.

La figure 8 met en évidence le retour en position zéro du réducteur avec sa platine 7 et sa gâchette d'armement 9. Le doigt d'armement du bras d'éjection reste en position 30 telle que représentée à la figure 8. Le bras d'éjection 18 est seulement maintenu, bloqué par son doigt de blocage, son ergot de blocage 26 qui fait office de gâchette d'éjection. Grâce au boîtier électromagnétique 28 ou 29, le déclenchement de tir aura lieu et ce, indépendamment du mouvement pendulaire du réducteur. Dès que l'ergot de blocage 26 sera dégagé, le bras d'éjection aura réalisé un tour complet et éjecté sa cible 22.

La figure 9 met en évidence la phase d'éjection ou de tir, le ressort d'éjection 24 ou 25 provoque la rotation du bras d'éjection 18 ou 19, ce qui permet ainsi l'éjection de la cible 22 qui a été préalablement mise en place dans ledit bras d'éjection 18 ou 19. La rotation du bras d'éjection se fait, bien entendu, en même temps que le mouvement du doigt 30. Ce doigt, tel que représenté à la figure 9, vient pousser la gâchette d'armement 9, permettant ainsi le passage dudit doigt par escamotage de ladite gâchette. Ladite gâchette reprendra sa place initiale par l'effet de son ressort de rappel non représenté.

Comme représenté sur les figures, on comprend donc qu'avec un seul moteur et un seul réducteur, les deux bielles d'armement 4 et 5 peuvent réaliser l'armement de chaque bras d'éjection quant au tir des bras d'éjection, il est réalisé indépendamment dudit armement, il permet ainsi de lâcher un doublet avec tous les paramètres désirés quant au laps de temps devant d'écouler entre deux tirs.

Il est également possible d'utiliser ledit appareil lanceur au coup par coup sans doublé.

Une des deux bielles d'armement 4 ou 5 est pourvue d'un excentrique 33, qui, avec un dispositif de bielle ou manivelle 34, actionne l'approvisionnement des cibles 22 par des goulottes 20,21 dans les bras d'éjection.

Les goulottes d'approvisionnement 20 et 21 des cibles 22 viennent déboucher au niveau de l'extrémité de chaque bras d'éjection 18,19, extrémité qui est opposée à l'axe d'articulation ou axe de rotation desdits bras d'éjection 18,19. Chaque goulotte d'approvisionnement 20,21 est inclinée, son extrémité inférieure comporte un plan incliné pour que les cibles 22 puissent sortir de ladite goulotte d'approvisionnement 20,21 et venir se mettre en place dans le profilé qui fait office de chemin de roulement de chaque bras d'éjection 18,19.

### REFERENCES

1. Châssis
2. Moteur
3. Réducteur
4,5. Bielles d'armement
6,7. Platine d'armement
8,9. Gâchette d'armement
10,11. Ressort de rappel
12,13. Butée

16,17. Doigt d'armement
18,19. Bras d'éjection
20,21. Goulotte d'approvisionnement
22. Cibles ou "rabbit"
23. Barillet
24,25. Ressort d'éjection
26,27. Ergot de blocage
28,29. Boîtier électronique de déclenchement de tir
30. Doigt d'armement du bras d'éjection
31. Axe de la gâchette d'armement
32. Butée de la gâchette d'armement
33. Excentrique
34. Bielle ou manivelle

## Revendications

1. Appareil lanceur du type utilisant un moteur, un motoréducteur, un bras d'armement, un ressort d'éjection, un bras d'éjection, ledit appareil lanceur est caractérisé par le fait
qu'il comporte un moteur (2), un réducteur (3) qui anime, par un mouvement pendulaire, une bielle d'armement (4,5) solidaire d'une ou plusieurs platines d'armement (6,7), chaque platine d'armement (6,7) agit, par une gâchette d'armement (8,9), sur un bras d'éjection (18,19) en bandant le ressort d'éjection (24,25), un ergot de blocage (26,27) commandé par un boîtier électromagnétique (28,29) libère ou bloque chaque bras d'éjection (18,19) et ce, afin de commander le déclenchement du tir ; chaque bras d'éjection (18,19) a son axe de rotation coaxial à l'axe de rotation de la bielle d'armement (4,5) solidaire du réducteur (3).

2. Appareil lanceur selon la revendication 1 caractérisé par le fait
que le moteur (2) est disposé verticalement avec, dans son prolongement, le réducteur (3), perpendiculairement à l'axe longitudinal dudit réducteur (3), une bielle d'armement (4,5) est issue de chaque côté dudit réducteur (3) solidaire chacune d'une platine d'armement (6,7), animée du même mouvement pendulaire d'environ 180°.

3. Appareil lanceur selon la revendication 1 caractérisé par le fait
que chaque platine d'armement (6,7) est équipée d'une gâchette d'armement (8,9), montée sur un axe d'articulation (31) munie d'un ressort de rappel (10,11) et d'une butée (12,13 ou 32) animée par le mouvement pendulaire de la bielle d'armement (4,5), l'extrémité de la gâchette (8,9) vient pousser le doigt d'armement (16,17 ou 30) du bras d'éjection (18,19) pour le faire tourner en bandant le ressort d'éjection (24,25) et ce, jusqu'à ce que ledit doigt (16,17 ou 30) dépasse l'axe de rotation du bras d'éjection (18,19), un ergot de blocage (26,27) bloque le bras d'éjection (18,19) dans cette position armée.

4. Appareil lanceur selon la revendication 1 caractérisé par le fait
que, issue du réducteur (3) des bielles d'armement (4 et 5) sont animées d'un mouvement pendulaire ; ces bielles sont solidaires, à leur extrémité, d'une platine d'armement (6,7) ; ladite platine d'armement est, elle-même, pourvue d'une gâchette d'armement (8,9) ; ladite gâchette d'armement (8,9) est équipée d'un ressort de rappel ; sur la platine d'armement (6,7), une butée (12,13) permet à la gâchette d'armement (8,9) de venir en butée ; ladite gâchette d'armement (8,9) est montée mobile autour d'un axe (31) ; ladite gâchette d'armement (8,9) dans le mouvement pendulaire, animé par les bielles d'armement (4,5), peut venir en contact avec un doigt d'armement (30) disposé en regard et appartenant au bras d'éjection (18,19).

5. Appareil lanceur selon la revendication 4 caractérisé par le fait
que chaque platine d'armement agit, par une gâchette d'armement (8,9), sur un bras d'éjection (18,19) en bandant le ressort d'éjection (24,25).

6. Appareil lanceur selon la revendication 4 caractérisé par le fait
qu'un ergot de blocage (26,27) qui fait office de gâchette d'éjection est disposé dans un boîtier électromagnétique (28,29) de déclenchement de tir chaque bras d'éjection (18,19) a son axe de rotation qui est coaxial à l'axe de rotation de la bielle d'armement (4,5) ; ladite bielle (4,5) d'armement étant elle-même solidaire du réducteur (3).

7. Appareil lanceur selon la revendication 4 caractérisé par le fait
que la gâchette d'armement (9) est montée articulée autour d'un axe (31), elle est elle-même munie d'un ressort de rappel, elle comporte également une butée (32).

8. Appareil lanceur selon la revendication 7 caractérisé par le fait
que la gâchette (9) vient pousser le doigt d'armement (30) du bras d'éjection (18) ; le doigt d'armement (30) a alors dépassé l'axe de rotation du bras d'éjection (18) ; le doigt d'armement (30) est en position prête à éjecter ; le bras d'éjection (18) est seulement maintenu, bloqué par son doigt de blocage, son ergot de blocage (26) qui fait office de gâchette d'éjection ; dès que l'ergot de blocage (26) est dégagé, le bras d'éjection aura réalisé un tour complet et éjecté sa cible (22).

9. Appareil lanceur selon la revendication 8 caractérisé par le fait
que le ressort d'éjection (24 ou 25) provoque la rotation du bras d'éjection (18 ou 19), ce qui permet ainsi l'éjection de la cible (22) qui a été préalablement mise en place dans ledit bras d'éjection (18 ou 19) ; la rotation du bras d'éjection se fait, bien entendu, en même temps que le mouvement du doigt (30) ; ce doigt, vient pousser la gâchette d'armement (9), permettant ainsi le passage dudit doigt par escamotage de ladite gâchette ; ladite gâchette reprendra sa place initiale par l'effet de son ressort de rappel.

10. Appareil lanceur selon la revendication 1 caractérisé par le fait
qu'une des deux bielles d'armement (4 ou 5) est pourvue d'un excentrique (33), qui, avec un dispositif de bielle ou manivelle (34), actionne l'approvisionnement des cibles (22) par des goulottes (20,21) dans les bras d'éjection ; les goulottes d'approvisionnement (20 et 21) des cibles (22) viennent déboucher au niveau de l'extrémité de chaque bras d'éjection (18,19), extrémité qui est opposée à l'axe d'articulation ou axe de rotation desdits bras d'éjection (18,19) ; chaque goulotte d'approvisionnement (20,21) est inclinée, son extrémité inférieure comporte un plan incliné pour que les cibles (22) puissent sortir de ladite goulotte d'approvisionnement (20,21) et venir se mettre en place dans le profilé qui fait office de chemin de roulement de chaque bras d'éjection (18,19).

## Patentansprüche

1. Wurfgerät ausgerüstet mit einem Motor, einem Motorgetriebe, einem Spannarm, einer Auswerffeder, einem Wurfarm, dadurch gekennzeichnet, daß das besagte Wurfgerät einen Motor (2), ein Untersetzungsgetriebe (3), welches durch Pendelbewegung eine mit einer oder mehreren Spannplatten (6, 7) fest verbundenen Spannstange (4, 5) antreibt, wobei jede Spannplatte (6, 7) über einen Drücker (8, 9) durch das Spannen der Auswerffeder (24, 25) auf einen Wurfarm (18, 19) wirkt, eine durch ein elektromagnetisches Schaltgerät (28, 29) gesteuerte Blockiernase (26, 27) jeweils den Wurfarm (18, 19) blockiert oder freigibt und dies, um die Auslösung des Wurfs zu betätigen; die Drehachse des jeweiligen Wurfarms (18, 19) ist koaxial mit der Drehachse der' mit dem Untersetzungsgetriebe (3) kraftschlüssig verbundenen Spannstange (4, 5).

2. Wurfgerät gemäß Anspruch 1, dadurch gekennzeichnet, daß der Motor (2) senkrecht angeordnet ist mit, in seiner Verlängerung, dem Untersetzungsgetriebe (3), quer zur Längsachse des besagten Untersetzungsgetriebes (3) eine Spannstange (4, 5) beidseitig des besagten Untersetzungsgetriebes (3) heraussteht, welche jeweils fest mit je einer Spannplatte (6, 7) verbunden ist, die mit der gleichen Pendelbewegung von ca. 180° angetrieben werden.

3. Wurfarm gemäß Anspruch 1, dadurch gekennzeichnet, daß jede Spannplatte (6, 7) mit einem Drücker (8, 9) ausgerüstet ist, welcher auf einen Gelenkbolzen (31) montiert und mit einer Rückholfeder (10, 11) und einem Anschlag (12, 13 oder 32) versehen ist und durch die Pendelbewegung der Spannstange (4, 5) aktiviert wird, wobei das Ende des Drückers (8, 9) auf den Spannfinger (16, 17 oder 30) des Wurfarms (18, 19) drückt, um ihn zu drehen und dabei die Auswerffeder (24, 25) zu spannen und dies bis der besagte Spannfinger (16, 17 oder 30) die Drehachse des Wurfarms (18, 19) überragt und eine Blockiernase (26, 27) den Wurfarm (18, 19) in dieser gespannten Position blockiert.

4. Wurfgerät gemäß Anspruch 1, dadurch gekennzeichnet, daß die aus dem Untersetzungsgetriebe kommenden Spannstangen (4 und 5) mit einer Pendelbewegung bewegt werden; diese Spannstangen an ihrem Ende mit einer Spannplatte (6, 7) kraftschlüssig verbunden sind; die besagte Spannplatte selbst mit einem Drücker (8, 9) versehen ist; der besagte Drücker (8, 9) mit einer Rückholfeder ausgerüstet ist; ein Anschlag (12, 13) auf der Spannplatte (6, 7) eine Endstellung des Drückers (8, 9) ermöglicht; der besagte Drücker (8, 9) beweglich auf einen Gelenkbolzen (31) montiert ist; der besagte Drücker (8, 9) in der von den Spannstangen (4, 5) bewirkten Pendelbewegung mit einem gegenüber dem Wurfarm (18, 19) angeordneten und zu diesem gehörenden Spannfinger (30) in Kontakt kommen kann.

5. Wurfgerät gemäß Anspruch 4, dadurch gekennzeichnet, daß jede Spannplatte mittels eines Drückers (8, 9) auf einen Wurfarm (18, 19) wirkt und dabei die Auswerffeder (24, 25) spannt.

6. Wurfgerät gemäß Anspruch 4, dadurch gekennzeichnet, daß eine Blockiernase (26, 27), welche als Auswurfdrücker dient, in einem elektromagnetischen Schaltgerät (28, 29) zum Auslösen des Wurfs angeordnet ist, wobei jeder Wurfarm (18, 19) seine Drehachse hat, die koaxial mit der Drehachse der Spannstange (4, 5) ist; die besagte Spannstange (4, 5) selbst fest mit dem Untersetzungsgetriebe (3) verbunden ist.

7. Wurfgerät gemäß Anspruch 4, dadurch gekennzeichnet, daß der Drücker (9) gelenkig auf einen Gelenkbolzen (31) montiert ist, selbst mit einer Rückholfeder versehen ist und ebenfalls einen Anschlag (32) aufweist.

8. Wurfgerät gemäß Anspruch 7, dadurch gekennzeichnet, daß der Drücker (9) gegen den Spannfinger (30) des Wurfarms (18) stößt; der Spannfinger (30) damit über die Drehachse des Wurfarms (18) vorspringt; der Spannfinger (30) sich in einer zum Wurf bereiten Position befindet; der Wurfarm (18) nur von seinem Blockierfinger, seiner Blockiernase (26), die als Auswurfdrücker dient, blockiert zurück gehalten wird; sobald die Blockiernase (26) frei ist, hat der Wurfarm eine komplette Umdrehung ausgeführt und sein Ziel (22) ausgeworfen.

9. Wurfgerät gemäß Anspruch 8, dadurch gekennzeichnet, daß die Auswerffeder (24 oder 25) die Drehung des Wurfarms (18 oder 19) bewirkt, wodurch der Auswurf des Ziels (22), welches vorher in den besagten Wurfarm (18 oder 19) eingespeist wurde, ermöglicht wird; die Drehung des Wurfarms erfolgt selbstverständlich gleichzeitig mit der Bewegung des Fingers (30); dieser Finger stößt auf den Drücker (9) und erlaubt damit die Passage des besagten Fingers durch Rückzug des besagten Drückers; unter der Wirkung seiner Rückholfeder geht dann der besagte Drücker in seine Ausgangsstellung zurück.

10. Wurfgerät gemäß Anspruch 1, dadurch gekennzeichnet, daß eine der beiden Spannstangen (4 oder 5) mit einem Exzenter (33) versehen ist, der mit einer Pleuelvorrichtung bzw. Kurbel (34) die Zuführung der Ziele (22) über Einlaufrutschen (20, 21) in die Wurfarme betätigt; die Einlaufrutschen (20 und 21) der Ziele (22) münden jeweils in das Ende eines Wurfarms (18, 19), welches Ende der Drehachse bzw. dem Gelenkbolzen der besagten Wurfarme (18, 19) gegenüber liegt; jede Einlaufrutsche (20, 21) geneigt ist, ihr unteres Ende eine schräge Ebene bildet, damit die Ziele (22) aus der besagten Einlaufrutsche (20, 21) herausrutschen und sich in das Profil, welches als Laufbahn jedes Wurfarms (18, 19) dient, einfügen können.

## Claims

1. Launching device of a type which uses a motor, a reduction gearing, a setting arm, an ejection spring, an ejection arm, the said launcher being characterised in that
it consists of a motor (2), reduction gear (3) which, through a pendular movement, operates a setting rod (4, 5) which is joined to one or several setting plates (6, 7), each setting plate (6, 7) acting through a setting trigger (8, 9) on an ejection arm (18, 19) by tightening the ejection spring (24, 25), a blocking pin (26, 27) controlled by an electromagnetic box (28, 29) frees or blocks each ejection arm (18, 19) and this in order to actuate launching; each ejection arm (18, 19) has its coaxial rotational axis at the rotational axis of the setting rod (4, 5) which is solidly fitted to the reduction gear (3).

2. Launching device according to claim 1, characterised in that
the motor (2) is arranged vertically with the reduction gear (3) disposed as an extension perpendicular to the longitudinal axis of the said reduction gear (3), a setting rod (4, 5) extends from each side of said reduction gear (3), each one being an integral part of the setting plate (6, 7), driven by the same pendular movement of essentially 180 degrees.

3. Launching device according to claim 1, characterised in that
each setting plate (6, 7) is equipped with a setting trigger (8, 9), fitted on a hing pin (31) equipped with a return spring (10, 11) and a stop (12, 13 or 32), activated by the pendular movement of the setting rod (4, 5), the end of the trigger (8, 9) pushing the setting finger (16, 17 or 30) of the ejection arm (18, 19) in order to rotate it by tensioning the ejection spring (24, 25) and this until said setting finger (16, 17 or 30) exceeds the rotational axis of the ejection arm (18, 19), a blocking pin (26, 27) blocks the ejection arm (18, 19) in this set position.

4. Launching device according to claim 1, characterised in that
the reduction gear (3), induces a pendular movement into the setting rods (4 and 5); these rods are solidly fitted at their end to a setting plate (6, 7); the said setting plate in turn is provided with a setting trigger (8, 9); the said setting trigger (8, 9) is equipped with a return spring; on the setting plate (6, 7), a stop (12, 13) enables the setting trigger (8, 9) to come to its extreme position; the said setting trigger (8, 9) is fitted so as to be mobile around a pin (31); the said setting trigger (8, 9) in the pendular movement, actuated by the setting rods (4, 5), is capable to come into contact with a setting finger (30) disposed opposite and part of the ejection arm (18, 19).

5. Launching device according to claim 4, characterised in that
each setting plate acts through a setting trigger (8, 9) on an ejection arm (18, 19) by tensioning the ejection spring (24, 25).

6. Launching device according to claim 4, characterised in that
a blocking pin (26, 27), which acts as an ejection trigger is arranged in an electromagnetic box (28, 29) which trips launching; each ejection arm (18, 19) has its axis of rotation coaxial with the axis of rotation of the setting rod (4, 5); the said rod (4, 5) being itself solidly fitted to the reduction gear (3).

7. Launching device according to claim 4, characterised in that
the setting trigger (9) is fitted articulated around a pin (31), being itself equipped with a return spring as well as a stop (32).

8. Launching device according to claim 7, characterised in that
the trigger (9) pushes the setting finger (30) of the ejection arm (18); the setting finger (30) has then overrun the rotation axis of the ejection arm (18); the setting finger (30) is in a position ready for ejection; the ejection arm (18) is only retained blocked by a blocking finger, its blocking pin (26) acting as ejection trigger; as soon as the blocking pin (26) is released, the ejection arm will have executed a full rotation and ejected its target (22).

9. Launching device according to claim 8, characterised in that
the ejection spring (24 or 25) causes rotation of the ejection arm (18 or 19) which thereby enables ejection of the target (22) which was previously supplied into the said ejection arm (18 or 19); it is understood that the rotation of the ejection arm takes place at the same time as the movement of the finger (30); this finger then pushes the setting trigger (9), thereby enabling passage of said finger by retraction of said trigger; the said trigger will return to its initial position through the effect of its return spring.

10. Launching device according to claim 1, characterised in that
one of the two setting rods (4 or 5) is equipped with an eccentric gear (33) which, with the rod or crank device (34), activates feed of targets (22) through spouts (20, 21) in the ejection arms; the feed spouts (20 and 21) of targets (22) open into the end of each ejection arm (18, 19), end which is opposite the hinge pin or rotation pin of said ejection arms (18, 19); each feed spout (20, 21) is sloping, its lower end having a sloping plane so that the targets (22) can exit said feed spout (20, 21) and position themselves in the section which acts as a track for each ejection arm (18, 19).
